# EUROPÄISCHE PATENTANMELDUNG

(11) **EP 3 190 372 A1**
(43) Veröffentlichungstag der Anmeldung: **12.07.2017**
(21) Anmeldenummer: 16204399.6
(22) Anmeldetag: 15.12.2016
(51) Int. Cl.: F28F 1/02, F28D 1/03, B21C 37/14

(54) **FLACHROHR FÜR EINEN WÄRMEÜBERTRAGER**

(30) Priorität: 08.01.2016 DE 102016200152
(71) Anmelder: Mahle International GmbH, 70376 Stuttgart (DE)
(72) Erfinder: Hägele, Jürgen, 70469 Stuttgart (DE); Knapp, Daniel, 72581 Dettingen (DE); Knödler, Wolfgang, 71332 Waiblingen (DE); Kurz, Volker, 70499 Stuttgart (DE); Siewers, Oliver, 70197 Stuttgart (DE); Utz, Achim, 71334 Waiblingen (DE)
(74) Vertreter: BRP Renaud & Partner mbB Rechtsanwälte Patentanwälte Steuerberater

(57) **Zusammenfassung**

Die Erfindung betrifft ein Flachrohr (1) für einen Wärmeübertrager (2),
- mit einem Rücken (3) und zwei umgebogenen Schenkeln (4), die jeweils einen um einen Biegebereich (5) umgebogenen Endabschnitt (6) aufweisen, wobei die beiden Endabschnitte (6) an ihren freien Enden (7) mit dem Rücken (3) verbunden sind, so dass zumindest zwei parallele Strömungskanäle (8) gebildet sind,
- wobei eine Innenoberfläche (9) einer Wand (10) des Flachrohres (1) im jeweiligen Biegebereich (5) einen Innenradius und eine Außenoberfläche (11) einen Außenradius aufweist.

Erfindungswesentlich ist dabei, dass an zumindest einem Biegebereich (5) der Innenradius R_{I} größer oder gleich groß wie der Außenradius R_{A} ist, das heißt R_{I} ≥ R_{A}.

## Beschreibung

Die vorliegende Erfindung betrifft ein Flachrohr für einen Wärmeübertrager mit einem Rücken und zwei umgebogenen Schenkeln gemäß dem Oberbegriff des Anspruchs 1. Die Erfindung betrifft außerdem einen Wärmeübertrager mit zumindest einem solchen Flachrohr. Die Erfindung betrifft des Weiteren ein Verfahren zur Herstellung eines solchen Flachrohrs.

Aus der FR 2 757 258 A1 ist ein gattungsgemäßes Flachrohr für einen Wärmeübertrager mit einem Rücken und zwei umgebogenen Schenkeln bekannt, die jeweils einen in einem Biegebereich umgebogenen Endabschnitt aufweisen. Die beiden Endabschnitte sind dabei an ihren jeweils freien Enden mit dem Rücken verbunden, wodurch zumindest zwei parallele Strömungskanäle gebildet werden. Eine Innenoberfläche einer Wand des Flachrohrs weist dabei im jeweiligen Biegebereich einen Innenradius auf, während eine Außenoberfläche einen Außenradius besitzt.

Aus der WO 2012/063443 A1 ist ein weiteres gebogenes Flachrohr für einen Wärmeübertrager bekannt, ebenso wie aus der US 6,230,533 B1.

Durch die Reduzierung der Rohrwandstärken auch bei Lkw-Kühlmittelkühlern erhält die Temperaturwechselbelastung einen immer größeren Stellenwert. Bislang fielen Wärmeübertrager/Kühler üblicherweise bei hoher Temperaturwechselbelastung an Eckrohren im Rohrradienbereich aus. Durch das Einführen von spannungsreduzierenden Maßnahmen im Radienbereich der Bodendurchzüge, konnten die Spannungen im Radiusbereich der Rohre so weit reduziert werden, dass die Wärmeübertrager nun auch in den durch Rohr-Undercuts geschwächten Rohrfalzbereichen ausfallen.

Die vorliegende Erfindung beschäftigt sich daher mit dem Problem, für ein Flachrohr der gattungsgemäßen Art eine verbesserte oder zumindest eine alternative-Ausführungsform anzugeben, welche sich insbesondere durch eine erhöhte Temperaturwechselbelastung auszeichnet.

Dieses Problem wird erfindungsgemäß durch den Gegenstand des unabhängigen Anspruchs 1 gelöst. Vorteilhafte Ausführungsformen sind Gegenstand der abhängigen Ansprüche.

In der vorliegenden Erfindung wird die Erkenntnis genutzt, dass durch eine vergrößerte Wandstärke die Festigkeit erhöht und durch einen vergrößerten Innenradius die Spannungen reduziert werden können. Das erfindungsgemäße Flachrohr, welches für den Einsatz in einem Wärmeübertrager, beispielsweise einem Kühlmittelkühler, geeignet ist, weist einen Rücken sowie zwei umgebogene Schenkel auf, die jeweils einen in einem Biegebereich umgebogenen Endabschnitt besitzen. Die beiden Endabschnitte sind dabei an ihren freien Enden mit dem Rücken verbunden, so dass ein derartig gefalztes Flachrohr zumindest zwei parallele Strömungskanäle aufweist. Eine Innenoberfläche einer Wand des Flachrohrs weist dabei im jeweiligen Biegebereich einen Innenradius auf, während eine Außenoberfläche einen Außenradius besitzt. Erfindungsgemäß wird nun die im Biegebereich erhöhte Wandstärke der Wand des Flachrohrs dadurch erreicht, dass der Innenradius R_{I} größer oder gleich groß wie der Außenradius R_{A} ist, das heißt es gilt R_{I} ≥ R_{A}. Mittels der hierdurch erreichten Steigerung der Wandstärke und der Vergrößerung des Radius kann dieser besonders unter der Temperaturwechselbelastung leidende Bereich verstärkt und damit die Temperaturwechselfestigkeit erhöht werden.

Bei einer vorteilhaften Weiterbildung der erfindungsgemäßen Lösung beträgt eine Wandstärke d der Wand im Biegebereich weniger als 16 mm. Durch die geringe Wandstärke kann auch in diesem Bereich noch ein optimaler Wärmeübertrag bzw. Wärmetausch erreicht werden.

Die vorliegende Erfindung beruht weiter auf dem allgemeinen Gedanken, einen Wärmeübertrager mit zumindest einem solchen Flachrohr auszustatten und damit einen Wärmeübertrager schaffen zu können, der eine im Vergleich zu bisher aus dem Stand der Technik bekannten Wärmeübertragern deutlich erhöhte Temperaturwechselfestigkeit aufweist.

Die vorliegende Erfindung beruht weiter auf dem allgemeinen Gedanken, ein Verfahren zur Herstellung eines solchen Flachrohres anzugeben, bei welchem zunächst ein metallisches Bandmaterial bereitgestellt wird. Von diesem metallischen Bandmaterial werden nun zwei Endabschnitte im jeweiligen Biegebereich um ca. 90° umgebogen, wobei eine Innenoberfläche einen Innenradius R_{I} und eine Außenoberfläche einen Außenradius R_{A} aufweist und wobei gelten kann, dass R_{A} = R_{I} + w ist, mit w = Wandstärke des Flachrohrs. In einem sich daran anschließenden Arbeitsschritt wird durch ein Massivumformen der Biegebereich derart umgeformt, dass dort gilt: R_{I} ≥ R_{A}. Dies kann beispielsweise dadurch erreicht werden, dass durch eine Massivumformung Material von einer Außenkante in den äußeren Radienbereich gedrückt wird. Dadurch kann R_{A} vor der Massivumformung deutlich größer als 0,32mm sein (z.B. R_{A1} = 0,58mm; w = 0,26mm; mit R_{I} = R_{A1} - w = 0,58mm - 0,26mm = 0,32mm). R_{I} verändert sich während der Massivumformung nicht, nur R_{A} wird kleiner (z.B. R_{A2} = 0,20mm). Durch den großen Biegeradius ist kein Undercut notwendig und es entstehen auf der Innenseite keine Auffaltungen und Risse. Anschließend werden die beiden Schenkel mit den jeweils daran angeordneten Endabschnitten derart umgebogen, dass sie parallel zu einem Rücken des Flachrohres liegen und die beiden Endabschnitte an ihren freien Enden den Rücken berühren. Abschließend werden nun diese beiden Endabschnitte noch dicht mit dem Rücken verbunden, beispielsweise verlötet und dadurch das Flachrohr fertiggestellt. Dies kann alles automatisiert erfolgen, wodurch eine nicht nur kostengünstige, sondern qualitativ auch hochwertige Fertigung des Flachrohrs möglich ist.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Komponenten beziehen.

Dabei zeigen, jeweils schematisch,
- Fig. 1: eine Ansicht auf ein erfindungsgemäßes Flachrohr für einen Wärmeübertrager,
- Fig. 2: eine Detaildarstellung eines erfindungsgemäßen Biegebereiches des Flachrohres bei einer ersten Ausführungsform,
- Fig. 3: eine Darstellung wie in Fig. 2, jedoch bei einer zweiten Ausführungsform.
- Fig. 4: eine Ansicht eines Kühlmittelkühlers,
- Fig. 5: eine Ansicht eines Boden-Rohr-Segmentes,
- Fig. 6: eine Draufsicht auf eine Rohr-Boden-Verbindung,
- Fig. 7: eine Detaildarstellung aus Fig. 6 im Bereich eines Deltadurchmessers.

Entsprechend der Fig. 1, weist ein erfindungsgemäßes Flachrohr 1 für einen Wärmeübertrager 2 einen Rücken 3 sowie zwei damit verbundene und umgebogene Schenkel 4 auf, die jeweils einen in einem Biegebereich 5 (vergleiche auch die Figuren 2, 3 und 6 und 7) umgebogenen Endabschnitt 6 besitzen. Die beiden Endabschnitte 6 sind dabei an ihren freien Enden 7 mit dem Rücken 3 verbunden, so dass zumindest zwei parallele Strömungskanäle 8 gebildet werden. Eine Innenoberfläche 9 einer Wand 10 des Flachrohres 1 weist dabei im jeweiligen Biegebereich 5 einen Innenradius R_{I} auf, während eine Außenoberfläche 11 einen Außenradius R_{A} besitzt (vergleiche insbesondere auch die Figuren 2 und 3). Erfindungsgemäß ist nun an zumindest einem Biegebereich 5 der Innenradius R_{I} größer oder gleich groß wie der Außenradius R_{A}, das heißt R_{I} ≥ R_{A}. Hierdurch kann erreicht werden, dass eine Wandstärke w der Wand 10 im Biegebereich 5 auf eine Wandstärke W₁ zunimmt, und zwar insbesondere in Abhängigkeit eines Verhältnisses zwischen R_{A} und R_{I}.

Eingesetzt wird das erfindungsgemäße Flachrohr 1 beispielsweise in gelöteten Wärmeübertragern 2 (vgl. auch Fig. 4 und 5), bei denen die Flachrohre 1 in den zugehörigen Durchzügen 12 der Rohrböden 13 dicht verlötet werden müssen. In dieser Lötverbindung ist der kritischste Punkt die Verlötung an der Stelle, an der die beiden Endabschnitte 6 aneinanderstoßen (s. Fig. 7). Die Größe des an dieser Stoßstelle entstehenden Spaltes wird durch einen Innenkreis, den sogenannten Deltadurchmesser D ausgedrückt. Wird dieser Deltadurchmesser D größer als 0,16 mm, kann das Lot dort nicht mehr sicher gehalten werden, d.h. an dieser Stelle entsteht ein Loch und damit wird der Kühler undicht.

Zwischen D und R_{A} besteht folgender geometrischer Zusammenhang: R_{A}= 2D. Damit ist der Biegeradius R_{A} an der Außenseite festgelegt, denn um Undichtheiten zu vermeiden muss gelten: R_{A} < 0,32 mm. Bei freiem Biegen gilt für den Innenradius: R_{I} = R_{A}+ W.

In Figur 2 ist dabei eine Ausführungsform des erfindungsgemäßen Flachrohres 1 in einem Detailausschnitt im Biegebereich 5 gezeigt, bei welchem gilt: R_{I} = 1,5 R_{A}. Demgegenüber ist in der Figur 3 eine Ausführungsform des Biegebereiches 5 gezeigt, bei welchem gilt: R_{I} = 2,0 R_{A}.

Erfindungsgemäß wird nun das Flachrohr 1 wie folgt hergestellt: Zunächst wird ein metallisches Bandmaterial bereitgestellt, wobei anschließend zwei Endabschnitte 6 im jeweiligen Biegebereich 5 um ca. 90° umgebogen werden und wobei eine Innenoberfläche 9 einen Innenradius R_{I} und eine Außenoberfläche 11 einen Außenradius R_{A} aufweist und wobei vorzugsweise gilt R_{A} = R_{I} + w. Anschließend wird der Biegebereich 5 derart umgeformt, bis gilt: R_{I} ≥ R_{A}. Dies kann beispielsweise durch eine Massivumformung erreicht werden, bei welcher Material von der Außenkante in den äußeren Radienbereich gedrückt und dadurch der Außenradius R_{A} reduziert wird, so dass dieser kleiner als 0,32 mm wird. Dies sorgt zum einen dafür, dass an der Falzbereichsinnenkante kein Undercut benötigt wird und zum anderen dafür, dass dort keine Auffaltungen und Risse entstehen. Ist der Biegebereich 5 umgeformt, werden die beiden Schenkel 4 mit den jeweils daran angeordneten Endabschnitten 6 derart umgebogen, dass sie parallel zum Rücken 3 des Flachrohrs 1 liegen und die beiden Endabschnitte 6 an ihren freien Enden 7 den Rücken 3 berühren. Abschließend werden nun die beiden Endabschnitte 6 dicht mit dem Rücken 3 verbunden, beispielsweise verlötet. Im Biegebereich 5 ist die Wandstärke W₁ größer als die Wandstärke w im Bereich der Schenkel 4 oder der Endabschnitte 6.

Mit dem erfindungsgemäßen Flachrohr 1 kann insbesondere die Temperaturwechselfestigkeit des damit ausgestatteten Wärmeübertragers 2 deutlich gesteigert werden.

## Patentansprüche

1. Flachrohr (1) für einen Wärmeübertrager (2),
- mit einem Rücken (3) und zwei umgebogenen Schenkeln (4), die jeweils einen um einen Biegebereich (5) umgebogenen Endabschnitt (6) aufweisen, wobei die beiden Endabschnitte (6) an ihren freien Enden (7) mit dem Rücken (3) verbunden sind, so dass zumindest zwei parallele Strömungskanäle (8) gebildet sind,
- wobei eine Innenoberfläche (9) einer Wand (10) des Flachrohres (1) im jeweiligen Biegebereich (5) einen Innenradius R_{I} und eine Außenoberfläche (11) einen Außenradius R_{A} aufweist,
**dadurch gekennzeichnet,**
**dass** an zumindest einem Biegebereich (5) der Innenradius R_{I} größer oder gleich groß wie der Außenradius R_{A} ist, das heißt R_{I} ≥ R_{A}.

2. Flachrohr nach Anspruch 1,
**dadurch gekennzeichnet,**
**dass** an zumindest einem Biegebereich (5) gilt R_{I} = 1,5 R_{A}.

3. Flachrohr nach Anspruch 1,
**dadurch gekennzeichnet,**
**dass** an zumindest einem Biegebereich (5) gilt R_{I} = 2,0 R_{A}.

4. Flachrohr nach einem der vorhergehenden Ansprüche,
**dadurch gekennzeichnet,**
**dass** an zumindest einem Biegebereich (5) gilt R_{I} < 0,32 mm.

5. Flachrohr nach einem der vorhergehenden Ansprüche,
**dadurch gekennzeichnet,**
**dass** eine Wandstärke W₁ der Wand (10) im Biegebereich (5) w₁ < 16mm ist.

6. Wärmeübertrager (2) mit zumindest einem Flachrohr (1) nach einem der Ansprüche 1 bis 5.

7. Verfahren zur Herstellung eines Flachrohres (1) nach einem der Ansprüche 1 bis 5, bei dem
- ein metallisches Bandmaterial bereitgestellt wird,
- zwei Endabschnitte (6) im jeweiligen Biegebereich (5) um ca. 90° umgebogen werden, wobei eine Innenoberfläche (9) einen Innenradius R_{I} und eine Außenoberfläche (11) einen Außenradius R_{A} aufweist und wobei der Biegebereich (5) derart umgeformt wird, dass gilt: R_{I} ≥ R_{A},
- zwei Schenkel (4) mit den jeweils daran angeordneten Endabschnitten (6) derart umgebogen werden, dass sie parallel zu einem Rücken (3) des Flachrohres (1) liegen und die beiden Endabschnitte (6) an ihren freien Enden (7) den Rücken (3) berühren,
- die beiden Endabschnitte (6) dicht mit dem Rücken (3) verbunden, insbesondere verlötet, werden.
